# EUROPÄISCHE PATENTSCHRIFT

(11) **EP 1 989 386 B1**
(45) Veröffentlichungstag und Bekanntmachung des Hinweises auf die Patenterteilung: **17.03.2010**
(21) Anmeldenummer: 07722842.7
(22) Anmeldetag: 19.02.2007
(51) Int. Cl.: E06B 3/62

(54) **RAHMENBAUGRUPPE**
FRAME UNIT
MODULE D'ENCADREMENT

(30) Priorität: 21.02.2006 DE 202006002741 U
(43) Veröffentlichungstag der Anmeldung: 12.11.2008
(73) Patentinhaber: REHAU AG + Co, 95111 Rehau (DE)
(72) Erfinder: ECKERT, Stefan, 91301 Forchheim (DE)
(86) Internationale Anmeldenummer: PCT/EP2007/001402
(87) Internationale Veröffentlichungsnummer: WO 2007/096109

(56) Entgegenhaltungen:
- EP-A1- 0 610 686
- DE-A1- 19 506 246
- DE-A1- 19 644 183
- DE-U1- 29 722 564

## Beschreibung

Die Erfindung betrifft eine Rahmenbaugruppe mit wenigstens einem Tür- und/oder Fensterprofil, welche wenigstens eine Hohlkammer aufweist, mit einem Falzgrund, mit wenigstens einem Außenüberschlag sowie mit wenigstens einem am Außenüberschlag angeordneten Dichtungselement.

Derartige Rahmenbaugruppen sind im Stand der Technik vielseits bekannt und beschrieben. So werden derartige Rahmenbaugruppen aus Tür- und/oder Fensterprofilen im an sich bekannten Verfahren der Extrusion bzw. Koextrusion hergestellt und zu an sich bekannten Fenstern bzw. Türen durch beispielsweise Verschweißung von auf Gehrung geschnittenen Eckbereichen hergestellt.
Die Tür- und/oder Fensterprofile weisen im Allgemeinen einen Außenüberschlag auf, an dem ein Dichtungselement angeordnet ist, welches nach dem Verschweißen der Türund/oder Fensterprofile zu Rahmenbaugruppen, ein in den Rahmen hineingebrachtes Flächentragelement gegenüber dem Tür- und/oder Fensterprofil abdichtend umrahmt.

Im Zuge der Herstellung derart bekannter Rahmenbaugruppen aus beispielsweise PVC-Werkstoffen im Fenster-, Türen- und Fassadenbau ist es bekannt, die auf Länge abgeteilten und bezüglich ihrer Stirnseiten auf Gehrung geschnittenen Tür- und/oder Fensterprofile an den jeweiligen Gehrungsstößen zunächst mit einem Schweißspiegel zu plastifizieren. Dieser Vorgang dauert je nach Wandstärke und Raumform der Tür- und/oder Fensterprofile eine bestimmte Zeit bei Temperaturen von beispielsweise ca. 250 bis 270 °C.
Nach dem Plastifzieren wird der Schweißspiegel aus den sich gegenüberliegenden Türund/oder Fensterprofilstirnseiten entfernt und es werden dann die plastifizierten Stirnseiten der Tür- und/oder Fensterprofile verschweißend unter einem definierten Druck in einer bestimmten Zeit gegeneinander gedrückt. Hierdurch entstehen am Gehrungsstoß zwangsläufig herausgepresste sog. Schweißwülste, die überall dort durch beispielsweise Putzen, Fräsen, Schälen oder Schneiden entfernt werden, wo es aus Gründen der Optik und/oder zur ordnungsgemäßen Lagefixierung der Dichtungselemente erforderlich ist.

Auf diese Weise können beispielsweise anschließend Dichtungselemente über ihre Verankerungsfüße über die Gehrungsstöße hinweg fortlaufend in entsprechende Aufnahmenuten der Tür- und/oder Fensterprofile eingebettet werden.
Bei diesem Verfahren zur Herstellung von Rahmenbaugruppen sind bislang in überwiegender Mehrzahl Dichtungselemente aus elastischen Werkstoffen eingesetzt worden. Hierbei hatte sich aber in vielen Fällen herausgestellt, dass die im. Bereich der Aufnahmenuten durch den beim Zusammenpressen der plastifizierten Stirnseiten der Tür- und/oder Fensterprofile entstehenden Schweißwülste einen messerartigen Charakter annehmen und dadurch die Dichtungselemente an ihren Gehrungsstößen beispielsweise durchtrennen können. Die negativen Folgen sind Undichtigkeiten der betreffenden Rahmenbaugruppen mit den damit einhergehenden bekannten Nachteilen.

Ein weiteres Verfahren zur Herstellung derartiger Rahmenbaugruppen ist in der
DE 19644183 beschrieben. Bei diesem Verfahren sowie der beschriebenen Vorrichtung soll die elastische Funktion der im Bereich der Gehrungsecke mit den Tür- und/oder Fensterprofilen zu verschweißenden Dichtungen erhalten bleiben.
Hierzu ist es vorgesehen, für den Zeitraum der Verschweißung der Tür- und/oder Fensterprofile und der Dichtungen, die von der Dichtlippe und dem Befestigungsfuß der Dichtung gebildete Innenkontur der Dichtung in und benachbart der Gehrungsebene durch mindestens ein Formteil, eine sog. Schweißzulage, konturgerecht oder nahezu konturgerecht abzudecken und das Formteil nach der Verschweißung aus dem Bereich der Dichtungselemente hinwegbewegt wird.
Durch diese Abdeckung der Innenkontur der Dichtungselemente im Gehrungsbereich mit einem zusätzlichen Formteil während des Verschweißens der Tür- und/oder Fensterprofile soll verhindert werden, dass sich insbesondere im Innenbereich der Dichtung eine Schweißraupe ausbilden kann, die die Elastizität des Dichtungselementes besonders in diesem Bereich negativ beeinträchtigt.

Nachteilig bei diesem Verfahren wird gesehen, dass bei der Herstellung der an sich bekannten Rahmenbaugruppen die im Tür- und/oder Fensterprofil angeordneten Dichtungelemente durch zusätzliche sowohl die Anlagen zur Herstellung der Rahmenbaugruppen als auch die Rahmenbaugruppen selbst verteuernden Elemente wie Dichtungsniederhalter, Schneidzulagen oder Schneidniederhalter während der einzelnen Bearbeitungsschritte gehalten werden müssen.

Es ist insofern nachteilig, da für jede Raumform eines Dichtungselementes bzw. eines Türund/oder Fensterprofils separate Dichtungsniederhalter, Schneidzulagen oder Schneidniederhalter hergestellt, auf Lager gehalten bzw. für die entsprechenden Arbeitsgänge montiert und demontiert werden müssen. Neben den durch Falschmontage entstehenden Fehlerquellen verteuert dies insbesondere den Prozess der Herstellung der bekannten Rahmenbaugruppen.
Ein weiterer Nachteil wird darin gesehen, dass durch die Zwangsführung der Dichtungselemente bei der Herstellung der Rahmenbaugruppen, welche insbesondere im Gehrungsbereich absolut dicht sein sollen, dies nur erreichbar ist, indem man Dichtungselemente aus thermoplastischen, sprich schweißbaren Materialien einsetzt. Diese sollen in Verbindung mit den aufwändigen zusätzlichen Dichtungsniederhaltern, Schneidzulagen oder Schneidniederhaltern ermöglichen, dass insbesondere im Gehrungsbereich die Dichtungselemente fest miteinander konturgerecht verschweißt sein sollen, wobei hierzu wieder aufwändige und für jedes Dichtungselement spezifische Schweißzulagen zusätzlich erforderlich sind.

Hier setzt die Erfindung ein, die sich zur Aufgabe gestellt hat, an sich bekannte Rahmenbaugruppen wirtschaftlich und kostengünstig herzustellen, die werkstoff- und geometrieunabhängig mit bekannten Schweißmaschinen miteinander verbindbar sind und die im Gehrungsbereich eine den gesetzlichen Anforderungen genügende Dichtigkeit aufweisen.

Erfindungsgemäß wird dies durch die kennzeichnenden Merkmale des Anspruches 1 und des Anspruches 2 gelöst.

Weitere vorteilhafte Ausgestaltungen sind in den Unteransprüchen beschrieben.

Die Rahmenbaugruppe mit wenigstens einem Tür- und/oder Fensterprofil, welche wenigstens eine Hohlkammer aufweist, mit einem Falzgrund, mit wenigstens einem Außenüberschlag sowie mit wenigstens einem am Außenüberschlag angeordneten Dichtungselement ist erfindungsgemäß dadurch gekennzeichnet, dass zwischen dem Falzgrund und dem Dichtungselement ein dieses wenigstens teilweise abstützendes Halteelement angeformt ist.
Überraschend wurde erkannt, dass durch die Anordnung eines das Dichtungselement teilweise abstützenden Halteelementes das Dichtungselement während der Verschweißung der Tür- und/oder Fensterprofile zu Rahmenbaugruppen gestützt bzw. gehalten ist und somit das Dichtungselement im Gehrungsbereich konturgerecht verschweißt ist.

Eine weitere Ausführungsform der erfindungsgemäßen Rahmenbaugruppe mit wenigstens einem Tür- und/oder Fensterprofil, welches wenigstens eine Hohlkammer aufweist, mit einem Falzgrund, mit wenigstens einem Außenüberschlag sowie mit wenigstens einem Dichtungselement, eingebracht in einer im Außenüberschlag angeordneten Nut wobei die Nut etwa orthogonal zum Falzgrund angeordnet ist, ist erfindungsgemäß dadurch gekennzeichnet, dass zwischen dem Falzgrund und dem Dichtungselement ein dieses wenigstens teilweise abstützendes Halteelement angeordnet ist.
Durch diese erfindungsgemäße Ausgestaltung sind bei der Herstellung an sich bekannter Rähmenbaugruppen aus Tür- und/oder Fensterprofilen keine zusätzlichen Sonderbauteile in den Schweißmaschinen bzw. in den Schneidmaschinen erforderlich. Die Rüstkosten derartiger Maschinen sowie die Lagerhaltung und Bevorratung zusätzlicher Elemente wie Dichtungsniederhalter, Schneidzulagen, Schneidniederhalter bzw. Schweißzulagen sind nicht mehr erforderlich.
Ein weiterer Vorteil der erfindungsgemäßen Rahmenbaugruppe wird darin gesehen, dass für die an sich bekannten Rahmenbaugruppen nun Dichtungselemente verwendbar sind, die sowohl aus schweißbarem, aber auch aus nicht schweißbarem Material hergestellt sein können. Durch die erfindungsgemäß ausgebildete Rahmenbaugruppe ist es somit überraschend möglich, im Gehrungsbereich der Tür- und/oder Fensterprofile die erforderliche Dichtheit jederzeit geometrie- und materialunabhängig zu gewährleisten, bei erheblich reduzierten Herstellungs- und Maschinenkosten.

Es hat sich weiterhin als vorteilhaft herausgestellt, dass das Halteelement eine geringere in den Falzgrund weisende Ausdehnung als das Dichtungselement aufweist, hierdurch ist es vorteilhaft möglich, die Abstützung des Dichtungselementes bei ausreichender Dichtigkeit der Rahmenbaugruppe werkstoffspezifisch und geometrieunabhängig zu gewährleisten. Das Dichtungselement der erfindungsgemäßen Rahmenbaugruppe überragt das Halteelement geringfügig, so dass beim Herstellen der Rahmenbaugruppe durch Verschweißen der Stirnseiten der Tür- und/oder Fensterprofile die in ihnen angeordneten Flächentragelemente vollumfänglich auf den Halteelementen aufliegen bei gleichzeitiger guter Abdichtung durch die Dichtungselemente. In einer weiteren vorteilhaften Ausführungsform ist die erfindungsgemäße Rahmenbaugruppe so ausgebildet, dass der Abstand zwischen der Höhe des Dichtungselementes und des Halteelementes etwa der halben Wandstärke des orthogonal zum Falzgrund angeordneten Außenüberschlages entspricht.

Weiterhin vorteilhaft hat sich herausgestellt, dass das Halteelement aus einem härteren Werkstoff besteht wie das Dichtungselement, so dass neben der abstützenden Wirkung des Dichtungselementes beim Verschweißen, das Halteelement selber im Gehrungsbereich verschweißt ist und somit das Dichtungselement in diesem kritischen Bereich zusätzlich führt bzw. abstützt.
In einer ebenfalls vorteilhaften Ausgestaltung ist die erfindungsgemäße Rahmenbaugruppe so ausgebildet, dass das Halteelement wenigstens ein etwa orthogonal zum Falzgrund angeordnetes zweites Halteelement aufweist. Durch dieses beispielsweise rechtwinklig am Halteelement angeordnete zweite Halteelement können am Überschlag zusätzliche Verbindungselemente, Klemmleisten bzw. Verstärkungselemente und dergleichen positioniert werden, die somit wieder konstruktiv einfacher ausgebildet und damit kostengünstig positioniert werden können.

Eine weitere vorteilhafte Ausgestaltung der erfindungsgemäßen Rahmenbaugruppe ist so ausgebildet, dass das Halteelement von der Nut bzw. der Dichtung beabstandet angeordnet ist, so dass bei der Verwendung als Rahmenbaugruppe das Dichtungselement sich in diesem zwischen dem Flächentragelement und dem Halteelement bildenden Zwischenraum dichtend anschmiegen kann und beispielsweise bei Verwendung von mehrlippigen Dichtungselementen die Abdichtung insbesondere zum Flächentragelement optimaler ausgebildet ist.

Es wird weiterhin vorteilhaft bei der erfindungsgemäßen Rahmenbaugruppe gesehen, dass das Halteelement einstückig mit dem Tür- und/oder Fensterprofil verbunden ist. Hierdurch wird eine optimale und kostengünstige Herstellung der Tür- und/oder Fensterprofile realisiert, die später ohne zusätzliche Maschinen- bzw. Maschinenelemente zu Rahmenbaugruppen miteinander verbindbar sind.
Weiterhin vorteilhaft hat sich herausgestellt, dass das Halteelement stoffschlüssig mit dem Tür- und/oder Fensterprofil verbunden ist, wobei diese Verbindung sowohl bei der Herstellung, aber auch nachträglich durch geeignete Verfahren wie zum Beispiel Kleben oder Verschweißen erfolgen kann.
In einer weiteren vorteilhaften Variante ist das Halteelement kraftschlüssig, mit dem Türund/oder Fensterprofil verbunden, wobei das Halteelement beispielsweise als Steg ausgebildet sein kann und so in eine beispielsweise zusätzliche Nut im Außenüberschlag nachträglich einbringbar ist.

Somit kann für die erfindungsgemäße Rahmenbaugruppe jede Form und Geometrie der Dichtungselemente durch entsprechend dimensionierte Halteelemente abstützend unterstützt werden.

Die erfindungsgemäße Rahmenbaugruppe kann vorteilhafterweise so ausgebildet sein, dass das Halteelement als Nut ausgebildet ist, die abstützend am Dichtungselement anliegt und die durch ihre Geometrie die Hohlkammer im Außenüberschlag entsprechend erweitert und so zu zusätzlichen positiven Wärmedämmeffekten der Rahmenbaugruppe beiträgt.
In einer weiteren ähnlich gestalteten Ausbildungsform ist das Halteelement als Hohlkammer ausgebildet, die einerseits eine abstützende Wirkung für die Dichtungselemente der Rahmenbaugruppe ermöglicht und andererseits als Aufnahmeraum für Befestigungselemente, aber auch als zusätzliche dämmende Hohlkammer der Rahmenbaugruppe einsetzt bar ist.
Bei bestimmten Anforderungen an die Geometrie und Raumform der Tür- und/oder Fensterprofile kann die erfindungsgemäße Rahmenbaugruppe so ausgebildet sein, dass das Halteelement als Verdickung bzw. Wulst ausgebildet ist.

Die Erfindung soll nun an diesen nicht einschränkenden Ausführungsbeispielen näher beschrieben werden.

### Es zeigen

- Fig. 1: Schnittdarstellung durch eine erste Rahmenbaugruppe
- Fig. 2: Schnittdarstellung durch eine zweite Rahmenbaugruppe
- Fig. 3: Detaildarstellung einer Rahmenbaugruppe
- Fig. 4: Detaildarstellung einer weiteren Rahmenbaugruppe

In Fig. 1 ist eine erfindungsgemäße Rahmenbaugruppe 1 dargestellt. Die Rahmenbaugruppe 1 ist in diesem Ausführungsbeispiel als Fensterprofil 10 ausgebildet mit einem Außenüberschlag 12, einem daran angrenzenden Falzgrund 11, einem Flächentragelement 3 sowie einer Profilleiste 17. An der nach innen gewandten Seite des Außenüberschlages 12 etwa orthogonal zum Falzgrund 11 ist ein Dichtungselement 14 angeordnet, welches stoffschlüssig mit dem Außenüberschlag 12 verbunden ist.

Der Außenüberschlag 12 des Fensterprofils 10 besteht aus an sich bekannten Hohlkammern 16 sowie diese umgebende Stege aus beispielsweise einem thermoplastisch verarbeitbaren Werkstoff.
Das Dichtungselement 14 ist in diesem Ausführungsbeispiel im Verfahren der Koextrusion stoffschlüssig mit dem Fensterprofil 10 hergestellt worden. An einem freien Ende des Dichtungselementes 14, welches dem Falzgrund 11 des Fensterprofils 10 gegenüberliegt, ist ein Halteelement 15 angeordnet.
Das Halteelement 15 ist in diesem Ausführungsbeispiel einstückig mit dem Außenüberschlag 12 verbunden und im an sich bekannten Verfahren der Extrusion hergestellt. Das Halteelement 15 ist etwa rechtwinklig zur nach innen weisenden Wand des Außenüberschlages 12 angeordnet und weist an seinem in den Falzgrund 11 ragenden freien Ende ein zweites Halteelement 35 auf, welches etwa orthogonal zum Falzgrund 11 angeordnet ist. Das Halteelement 15 stützt ein freies zum Falzgrund 11 weisendes Ende des Dichtungselementes 14 ab, wobei das eine freie Ende des Dichtungselementes 14 das Halteelement 15 geringfügig überragt.
Zwischen dem Dichtungselement 14 und der Profilleiste 17 ist ein Flächentragelement 3 angeordnet, welches beispielsweise als an sich bekannte Verbundglasscheibe ausgebildet ist. Das Dichtungselement 14 dient dazu, an der Außenseite der Rahmenbaugruppe 1 anfallende Feuchtigkeit beispielsweise durch Regen vom Flächentragelement 3 über das Dichtungselement 14 und die Außenkontur des Außenüberschlages 12 abzuleiten.
Das zweite Halteelement 35, welches in diesem Ausführungsbeispiel rechtwinklig am Halteelement 15 angeordnet ist, dient in diesem Ausführungsbeispiel dazu, zusätzliche Verbindungselemente an der Innenwand des Außenüberschlages 12 zu positionieren bzw. zu fixieren.
Bei der Herstellung einer erfindungsgemäßen Rahmenbaugruppe 1 aus an den Stirnseiten auf Gehrung zugesägten und zu verschweißenden Fensterprofilen 10 stützt das Halteelement 15 das Dichtungselement 14 ab, so dass beim Verschweißen der Fensterprofile 10 das Dichtungselement 14, welches in diesem Ausführungsbeispiel aus einem thermoplastischen Material besteht, über seine gesamte Kontur mit dem gegenüberliegenden Dichtungselement 14 verschweißt ist und somit zu einer optimalen Dichtigkeit der Rahmenbaugruppe 1 führt.

In Fig. 2 ist ein weiteres Ausführungsbeispiel einer erfindungsgemäßen Rahmenbaugruppe 1 dargestellt. Die Rahmenbaugruppe 1 besteht aus einem an sich bekannten Fensterprofil 10, welches als Blendrahmen ausgebildet ist, und einem Fensterprofil 20, welches als Flügelrahmen ausgebildet ist.
Das Fensterprofil 10 weist einen Außenüberschlag 12, einen Falzgrund 11 sowie am Außenüberschlag 12, eine Nut 13 sowie ein Dichtungselement 14 auf. In der Nut 13 des Fensterprofils 10 ist ein Dichtungselement 14 eingebracht, welches in diesem Ausführungsbeispiel als nachträglich einzubringendes Dichtungselement 14 ausgebildet ist, Das Dichtungselement 14 ist bspw durch das an sich bekannte Einrollen eingebracht, bei dem der Fuß 18 des Dichtungselementes 14 in die hinterschittig ausgebildete Nut 13 eingepresst ist und diese kraftschlüssig hintergreift. Von der Nut 13 beabstandet am zum Falzgrund 11 weisenden freien Ende des Dichtungselementes 14 ist ein Halteelement 15 angeordnet, welches in diesem Beispiel stoffschlüssig mit dem Außenüberschlag 12 verbunden ist. Zwischen der Nut 13 und dem Halteelement 15 ist in dem Außenüberschlag 12 des Fensterprofiles 10 eine weitere Nut 19 angeordnet, die als zusätzliche Aufnahme für das Dichtungselement 14 ausgebildet ist.
Das Halteelement 15 ist in diesem Ausführungsbeispiel so ausgebildet, dass es das Dichttungselement 14 überragt. Am in den Falzgrund 11 weisenden freien Ende des Halteelementes 15 ist ein zweites Halteelement 35 angeordnet, welches in diesem Ausführungsbeispiel ein Verbindungselement 40 fixiert, welches an der Innenseite des Außenüberschlages 12 und dem Falzgrund 11 angeordnet ist.
Am Fensterprofil 10, welches als Blendrahmen ausgebildet ist, ist ein weiteres Fensterprofil 20 angeordnet, welches als Flügelrahmen ausgebildet ist.
Das Fensterprofil 20 weist einen Außenüberschlag 22, einen Falzgrund 21, einen Innenüberschlag 28, eine Profilleiste 27 sowie ein Flächentragelement 3 auf. An der zum Falzgrund 21 gewandten Innenseite des Außenüberschlags 22 ist ein Dichtungselement 24 in einer Nut 23 angeordnet. Das Dichtungselement 24 ist in diesem Ausführungsbeispiel im an sich bekannten Verfahren der Koextrusion mit der Nut 23 des Fensterprofils 20 einstückig verbunden.
Der Außenüberschlag 22 weist mehrere Hohlkammern 26 auf. An dem zum Falzgrund 21 weisenden freien Ende des Dichtungselementes 24 ist ein Halteelement 25 angeordnet, welches in diesem Ausführungsbeispiel als in den Falzgrund reichende stegartige Verdickung ausgebildet ist. Die Halteelemente 15, 25 der Fensterprofile 10, 20 stützen die Dichtungselemente 14, 24 ab und bestehen aus einem härteren Werkstoff als die Dichtungselemente 14, 24, welche aus an sich bekannten weichelastischen Materialien bestehen.

Beim Verschweißen der auf Gehrung geschnittenen Stirnseiten der Fensterprofile 10, 20 erfolgt ein Fixieren und Abstützen der Dichtungselemente 14, 24 derart, dass das thermoplastisch ausgebildete Dichtungselement 14 über seine gesamte Kontur verschweißt und das Fensterprofil 10 im stirnseitigen Eckbereich abdichtet, während das aus einem nicht thermoplastisch verarbeitbaren Material hergestellte Dichtungselement 24 durch das verschweißte Halteelement 25 sowohl abgestützt als auch dichtend aneinander gepresst ausgebildet ist.
In diesem Ausführungsbeispiel entspricht der Abstand zwischen der Höhe des Dichtungselementes 14 und des Halteelementes 15 etwa der halben Wandstärke des zum Falzgrund 11 des Fensterprofils 10 weisenden Außenüberschlages 12.

In Fig. 3 ist ein Detail eines Fensterprofils 10 der Rahmenbaugruppe 1 dargestellt. In diesem Detail ist an der zum Falzgrund 11 weisenden Innenseite des Außenüberschlages 12 ein Dichtungselement 14 angeordnet, welches stoffschlüssig, beispielsweise verklebt, mit dem Außenüberschlag 12 verbunden ist. An dem zum Falzgrund 11 weisenden freien Ende des Dichtungselementes 14 ist ein Halteelement 15 angeordnet, welches in diesem Ausführungsbeispiel als Hohlkammer ausgebildet ist.
Das Halteelement 15 stützt das Dichtungselement 14 über die gesamte Breite des Fensterprofils 10 ab und führt im Eckbereich, bei dem die Fensterprofile 10 miteinander verschweißt sind, dazu, dass das Dichtungselement 14, welches aus einem thermoplastischen Material hergestellt ist, vollflächig und umfänglich verschweißt ist und so zu einer optimalen Abdichtung der Rahmenbaugruppe 1 führt.
Die Ausbildung des Halteelementes 15 als Hohlkammer führt dazu, dass der Wärmeübergang einer Rahmenbaugruppe 1 bestehend beispielsweise aus wenigstens einem Fensterprofil 10 optimiert und verbessert ist. Es liegt jedoch auch im Rahmen der Erfindung, dass das als Hohlkammer ausgebildete Halteelement 15 zur Aufnahme zusätzlicher Verbindungs- bzw. Befestigungsmittel dient.
Das als Hohlkammer ausgebildete Halteelement 15 funktioniert somit als zusätzlich dämmende Hohlkammer neben der Hohlkammer 16 des Außenüberschlages 12.

In Fig. 4 ist ein weiteres Detail des Fensterprofils 10 einer erfindungsgemäßen Rahmenbaugruppe 1 dargestellt. In diesem Ausführungsbeispiel weist der Außenüberschlag 12 eine Nut 13 auf, in die ein Dichtungselement 14 nach der Herstellung des Fensterprofils 10 eingebracht und die hinterschnittig ausgebildete Nut 13 kraftschlüssig hintergreift.

Etwa um eine Wandstärke des Falzgrundes 11 von der Nut 13 beabstandet ist das Halteelement 15 angeordnet, welches in diesem Ausführungsbeispiel als stufenartige Verbreiterung der Hohlkammer 16 des Außenüberschlages 12 ausgebildet ist. Das Halteelement 15 weist in diesem Ausführungsbeispiel eine geringere in den Falzgrund 11 weisende Ausdehnung als das Dichtungselement 14 auf. Vorteilhafterweise ist das Halteelement 15 aus dem gleichen Werkstoff im Verfahren der Extrusion des Fensterprofils 10, beispielsweise einem an sich bekannten Hart-PVC, hergestellt.
Bei der Herstellung einer erfindungsgemäßen Rahmenbaugruppe 1 aus beispielsweise den Fensterprofilen 10 gemäß dieses Ausführungsbeispieles, stützt das Halteelement 15 das Dichtungselement 14 über die gesamte Breite des Fensterprofils 10 ab und führt im Eckbereich der auf Gehrung geschnittenen und miteinander verschweißten Fensterprofile 10 dazu, dass das Dichtungselement 14 beim Vorgang des Angelierens, Verpressens bzw. Verschweißens sich nicht aus seiner Position bewegen kann, somit optimal mit dem ihm gegenüberliegenden Dichtungselement 14 in Wirkverbindung steht und zusätzlich durch das stoffschlüssige Verbinden der Halteelemente 15 des Fensterprofils 10 die Eckfestigkeit derart hergestellter Rahmenbaugruppen 1 erhöht bzw. optimiert ist. Es liegt jedoch auch im Rahmen der Erfindung, dass das Halteelement 15, 25 als Steg, als Nut oder als Verdickung ausgebildet ist.

Die in den Figuren beschriebenen Varianten sind beispielhaft beschrieben und sollen die erfindungsgemäße Rahmenbaugruppe diesbezüglich nicht beschränken.

## Patentansprüche

1. Rahmenbaugruppe (1) mit wenigstens einem Tür- und/oder Fensterprofil (10,20), welche wenigstens eine Hohlkammer aufweist, mit einem Falzgrund (11,21), mit wenigstens einem Außenüberschlag (12,22), sowie mit wenigstens einem am Außenüberschlag (12,22) angeordneten Dichtungselement (14,24), **dadurch gekennzeichnet, dass** zwischen dem Falzgrund (11,21) und dem Dichtungselement (14,24) ein dieses wenigstens teilweise abstützendes Halteelement (15,25) angeordnet ist.

2. Rahmenbaugruppe (1) mit wenigstens einem Tür- und/oder Fensterprofil (10, 20), welches wenigstens eine Hohlkammer aufweist, mit einem Falzgrund (11, 21), mit wenigstens einem Außenüberschlag (12, 22), sowie mit wenigstens einem Dichtungselement (14, 24), eingebracht in einer im Außenüberschlag (12, 22) angeordneten Nut (13, 23), wobei die Nut (13, 23) etwa orthogonal zum Falzgrund (11, 21) angeordnet ist, **dadurch gekennzeichnet, dass** zwischen dem Falzgrund (11, 21) und dem Dichtungselement (14, 24) ein dieses wenigstens teilweise abstützendes Halteelement (15, 25) angeordnet ist.

3. Rahmenbaugruppe nach Anspruch 1 oder 2, **dadurch gekennzeichnet, dass** das Halteelement (15, 25) an dem Dichtungselement (14, 24) anliegt.

4. Rahmenbaugruppe nach einem der vorhergehende Ansprüche, **dadurch gekennzeichnet, dass** das Haltelement (15, 25) eine geringere in den Falzgrund (11, 21) weisende Ausdehnung als das Dichtungselement (14, 24) aufweist.

5. Rahmenbaugruppe nach einem der vorhergehende Ansprüche, **dadurch gekennzeichnet, dass** das Dichtungselement (14, 24) das Halteelement (15, 25) geringfügig überragt.

6. Rahmenbaugruppe nach einem der vorhergehenden Ansprüche, **dadurch gekennzeichnet, dass** der Abstand zwischen der Höhe des Dichtungselementes (14, 24) und des Halteelementes (15, 25) etwa der halben Wandstärke der dem Falzgrund (11, 21) gegenüberliegenden Innenseite des Außenüberschlages (12, 22) entspricht.

7. Rahmenbaugruppe nach einem der vorhergehenden Ansprüche, **dadurch gekennzeichnet, dass** das Halteelement (15, 25) aus einem härten Werkstoff besteht wie das Dichtungselement (14, 24).

8. Rahmenbaugruppe nach Anspruch 1, **dadurch gekennzeichnet, dass** das Halteelement (15, 25) wenigstens ein etwa orthogonal zum Falzgrund (11, 21) angeordnetes zweites Halteelement (35) aufweist.

9. Rahmenbaugruppe nach einem der vorhergehenden Ansprüche, **dadurch gekennzeichnet, dass** das Halteelement (15, 25) von der Nut (13, 23) beabstandet angeordert ist.

10. Rahmenbaugruppe nach einem der vorhergehenden Ansprüche, **dadurch gekennzeichnet, dass** das Halteelement (15, 25) einstückig mit dem Tür- und/oder Fensterprofil (10, 20) verbunden ist.

11. Rahmenbaugruppe nach einem der vorhergehenden Ansprüche; **dadurch gekennzeichnet, dass** das Haltelement (15, 25) stoffschlüssig mit dem Tür- und/oder Fensterprofil (10, 20) verbunden ist.

12. Rahmenbaugruppe nach einem der vorhergehenden Ansprüche, **dadurch gekennzeichnet, dass** das Halteelement (15, 25) kraftschlüssig mit dem Tür- und/oder Fensterprofil (10, 20) verbunden ist.

13. Rahmenbaugruppe nach einem der vorhergehenden Ansprüche, **dadurch gekennzeichnet, dass** das Halteelement (15, 25) als Steg ausgebildet ist.

14. Rahmenbaugruppe nach einem der vorhergehenden Ansprüche, **dadurch gekennzeichnet, dass** das Halteelement (15, 25) als Nut ausgebildet ist.

15. Rahmenbaugruppe nach einem der vorhergehenden Ansprüche, **dadurch gekennzeichnet, dass** das Halteelement (15, 25) als Hohlkammer ausgebildet ist.

## Claims

1. Frame unit (1) with at least one door and/or window profile (10, 20) which has at least one hollow chamber, with a rebate base (11, 21), with at least one outer lip (12, 22), and with at least one sealing element (14, 24) arranged on the outer lip (12, 22), **characterized in that** there is arranged, between the rebate base (11, 21) and the sealing element (14, 24), a retaining element (15, 25) which at least partially supports this sealing element.

2. Frame unit (1) with at least one door and/or window profile (10, 20) which has at least one hollow chamber, with a rebate base (11, 21), with at least one outer lip (12, 22), and with at least one sealing element (14, 24) fitted in a groove (13, 23) arranged in the outer lip (12, 22), wherein the groove (13, 23) is arranged approximately orthogonally to the rebate base (11, 21), **characterized in that** there is arranged, between the rebate base (11, 21) and the sealing element (14, 24), a retaining element (15, 25) which at least partially supports this sealing element.

3. Frame unit according to Claim 1 or 2, **characterized in that** the retaining element (15, 25) bears on the sealing element (14, 24).

4. Frame unit according to one of the preceding claims, **characterized in that** the retaining element (15, 25) has a lesser extent pointing into the rebate base (11, 21) than the sealing element (14, 24).

5. Frame unit according to one of the preceding claims, **characterized in that** the sealing element (14, 24) projects slightly beyond the retaining element (15, 25).

6. Frame unit according to one of the preceding claims, **characterized in that** the distance between the height of the sealing element (14, 24) and of the retaining element (15, 25) corresponds approximately to half the wall thickness of the inner side of the outer lip (12, 22) opposite the rebate base (11, 21).

7. Frame unit according to one of the preceding claims, **characterized in that** the retaining element (15, 25) is made of a harder material than the sealing element (14, 24).

8. Frame unit according to Claim 1, **characterized in that** the retaining element (15, 25) comprises at least a second retaining element (35) arranged approximately orthogonally to the rebate base (11, 21).

9. Frame unit according to one of the preceding claims, **characterized in that** the retaining element (15, 25) is arranged at a distance from the groove (13, 23).

10. Frame unit according to one of the preceding claims, **characterized in that** the retaining element (15, 25) is integrally connected to the door and/or window profile (10, 20).

11. Frame unit according to one of the preceding claims, **characterized in that** the retaining element (15, 25) is connected in an integrally bonded manner to the door and/or window profile (10, 20).

12. Frame unit according to one of the preceding claims, **characterized in that** the retaining element (15, 25) is non-positively connected to the door and/or window profile (10, 20).

13. Frame unit according to one of the preceding claims, **characterized in that** the retaining element (15, 25) is formed as a web.

14. Frame unit according to one of the preceding claims, **characterized in that** the retaining element (15, 25) is formed as a groove.

15. Frame unit according to one of the preceding claims, **characterized in that** the retaining element (15, 25) is formed as a hollow chamber.

## Revendications

1. Module de châssis (1) comportant au moins un profilé de porte et/ou de fenêtre (10, 20), qui présente au moins une chambre creuse, avec un fond de feuillure (11, 21), avec au moins un débordement extérieur (12, 22), ainsi qu'avec au moins un élément d'étanchéité (14, 24) disposé sur le débordement extérieur (12, 22), **caractérisé en ce qu'**un élément de maintien (15, 25) est disposé entre le fond de feuillure (11, 21) et l'élément d'étanchéité (14, 24) pour soutenir ce dernier au moins partiellement.

2. Module de châssis (1) comportant au moins un profilé de porte et/ou de fenêtre (10, 20), qui présente au moins une chambre creuse, avec un fond de feuillure (11, 21), avec au moins un débordement extérieur (12, 22), ainsi qu'avec au moins un élément d'étanchéité (14, 24), introduit dans une rainure (13, 23) formée dans le débordement extérieur (12, 22), dans lequel la rainure (13, 23) est disposée de façon pratiquement orthogonale au fond de feuillure (11, 21), **caractérisé en ce qu'**un élément de maintien (15, 25) est disposé entre le fond de feuillure (11, 21) et l'élément d'étanchéité (14, 24) pour soutenir ce dernier au moins partiellement.

3. Module de châssis selon la revendication 1 ou 2, **caractérisé en ce que** l'élément de maintien (15, 25) est appliqué sur l'élément d'étanchéité (14, 24).

4. Module de châssis selon l'une quelconque des revendications précédentes, **caractérisé en ce que** l'élément de maintien (15, 25) présente une extension dirigée dans le fond de feuillure (11, 21) plus petite que l'élément d'étanchéité (14, 24).

5. Module de châssis selon l'une quelconque des revendications précédentes, **caractérisé en ce que** l'élément d'étanchéité (14, 24) dépasse légèrement au-delà de l'élément de maintien (15, 25).

6. Module de châssis selon l'une quelconque des revendications précédentes, **caractérisé en ce que** l'écart entre la hauteur de l'élément d'étanchéité (14, 24) et celle de l'élément de maintien (15, 25) correspond environ à la moitié de l'épaisseur de paroi de la face intérieure du débordement extérieur (12, 22) opposée au fond de feuillure (11, 21).

7. Module de châssis selon l'une quelconque des revendications précédentes, **caractérisé en ce que** l'élément de maintien (15, 25) se compose d'un matériau dur comme l'élément d'étanchéité (14, 24).

8. Module de châssis selon la revendication 1, **caractérisé en ce que** l'élément de maintien (15, 25) présente au moins un deuxième élément de maintien (35) disposé de façon pratiquement orthogonale au fond de feuillure (11, 21).

9. Module de châssis selon l'une quelconque des revendications précédentes, **caractérisé en ce que** l'élément de maintien (15, 25) est disposé à distance de la rainure (13, 23).

10. Module de châssis selon l'une quelconque des revendications précédentes, **caractérisé en ce que** l'élément de maintien (15, 25) est relié d'un seul tenant au profilé de porte et/ou de fenêtre (10, 20).

11. Module de châssis selon l'une quelconque des revendications précédentes, **caractérisé en ce que** l'élément de maintien (15, 25) est relié par complémentarité de matière au profilé de porte et/ou de fenêtre (10, 20).

12. Module de châssis selon l'une quelconque des revendications précédentes, **caractérisé en ce que** l'élément de maintien (15, 25) est relié par complémentarité de force au profilé de porte et/ou de fenêtre (10, 20).

13. Module de châssis selon l'une quelconque des revendications précédentes, **caractérisé en ce que** l'élément de maintien (15, 25) est formé par une nervure.

14. Module de châssis selon l'une quelconque des revendications précédentes, **caractérisé en ce que** l'élément de maintien (15, 25) est formé par une rainure.

15. Module de châssis selon l'une quelconque des revendications précédentes, **caractérisé en ce que** l'élément de maintien (15, 25) est formé par une chambre creuse.
